# EUROPÄISCHE PATENTSCHRIFT

(11) **EP 1 743 858 B1**
(45) Veröffentlichungstag und Bekanntmachung des Hinweises auf die Patenterteilung: **23.11.2011**
(21) Anmeldenummer: 06013797.3
(22) Anmeldetag: 04.07.2006
(51) Int. Cl.: B65H 9/10

(54) **Seitenziehvorrichtung**
Side-pull-device
Dispositif pour le déplacement latéral

(30) Priorität: 13.07.2005 DE 202005010981 U
(43) Veröffentlichungstag der Anmeldung: 17.01.2007
(73) Patentinhaber: manroland AG, 63075 Offenbach/Main (DE)
(72) Erfinder: Melzer, Rudolf, 63512 Hainburg (DE)
(74) Vertreter: Stahl, Dietmar

(56) Entgegenhaltungen:
- EP-A- 0 005 863
- EP-A- 0 082 260
- DE-A- 1 800 477
- GB-A- 476 778
- GB-A- 2 296 235

## Beschreibung

Die Erfindung bezieht sich auf eine Seitenziehvorrichtung an einer Bogen verarbeitenden Maschine nach dem Oberbegriff von Patentanspruch 1.

Die Seitenziehvorrichtung dient zur seitlichen Ausrichtung von in einem Bogenstrom unterschuppt oder einzeln auf einem Anlegetisch einlaufenden Bogen, und ist mit einem Saugschlitten, der eine unterdruckbeaufschlagbare Saugfläche besitzt und der auf einer zu einem Seitenanschlag gerichteten Führung bewegbar geführt ist, ausgerüstet, wobei durch die Saugfläche der jeweils vorderste Bogen des Bogenstroms im Takt der Bogen verarbeitenden Maschine erfassbar und gegen den Seitenanschlag ziehbar ist.

Bei derartigen Seitenziehvorrichtungen ist es bekannt, dass die Bogen rechtwinklig zur Bogenförderrichtung an den Seitenanschlag gezogen werden.

Aus der GB-PS 479,778 sind Weiterentwicklungen an oder auch in Verbindung mit automatischen Einrichtungen für die Bogenzuführung bekannt. Hierbei werden zur Ausrichtung von Bogen an einem Lineal bewegbare Sauger benutzt. Die Sauger werden zur Ausrichtung an der Seitenkante längs einer gekrümmten Bewegungsbahn aus der Bogentransportrichtung in Richtung auf das Lineal hin geführt.

Insbesondere bei großformatigen Bogen kommt es dabei dazu, dass auf Grund deren Massenträgheit das Bogenende die Ausrichtbewegung nicht oder nicht vollständig mitmacht.

Aufgabe der Erfindung ist es daher, eine Seitenziehvorrichtung der eingangs genannten Art zu schaffen, bei der eine vollständige Ausrichtung des Bogens erreicht wird.

Diese Aufgabe wird erfindungsgemäß mit den Merkmalen des Patentanspruchs 1 gelöst.

Danach ist unter anderem vorgesehen, dass die Führung in einem vom rechten Winkel abweichenden Winkel zum Seitenanschlag gerichtet ist.

Dabei besitzt die Ausrichtbewegung neben der rechtwinkeligen Komponente zur Bogenförderrichtung auch noch eine Komponente in Bogenförderrichtung. Dies führt dazu, dass auf den gesamten Bogen beide Bewegungskomponenten vollständig übertragen werden, sodass eine Ausrichtung des gesamten Bogens erfolgt.

Gleichzeitig führt die Bewegungskomponente in Bogenförderrichtung dazu, dass der Bogen sicher mit seiner Vorderkante in Anlage an Vordermarken gehalten wird und nicht durch die Seitenausrichtung von den Vordermarken abhebt.

Dabei ist es ausreichend, wenn der Winkel ein spitzer Winkel ist.

Um die Seitenausrichtung je nach Bogenformat sowie Art und Qualität des Bogenmaterials optimieren zu können, kann die Führung in unterschiedliche Winkel zum Seitenanschlag einstellbar sein, wobei die Einstellung manuell oder aber auch mittels eines motorischen Antriebs erfolgen kann.

Dabei ist eine Feineinstellung dadurch möglich, dass die Führung stufenlos in unterschiedliche Winkel zum Seitenanschlag einstellbar ist.

Vorzugsweise erstreckt sich die Saugfläche in der Ebene des Anlegetischs.

In die Saugfläche können eine Vielzahl Saugöffnungen münden.

In einfacher Ausbildung ist er Saugschlitten auf einem Saugrohr bewegbar geführt, über das die Saugfläche unterdruckbeaufschlagbar ist.

Das Durchführen der Ausrichtbewegung kann mit einfachsten Mitteln dadurch erfolgen, dass der Saugschlitten zum Seitenanschlag hin federbeaufschlagt ist und im Takt der Bogen verarbeitenden Maschine von dem Seitenanschlag wegbewegbar antreibbar ist.
Zum Wegbewegen des Saugschlittens von dem Seitenanschlag kann der Saugschlitten eine frei drehbare Kurvenrolle besitzen, die um eine etwa in Bogenförderrichtung sich erstreckende Drehachse drehbar gelagert ist und die von einer um eine Achse im Takt der Bogen verarbeitenden Maschine drehbar antreibbaren Antriebskurve den Saugschlitten von dem Seitenanschlag wegbewegbar beaufschlagbar ist.

Dabei ist vorzugsweise die Antriebskurve auf einer sich quer zur Bogenförderrichtung erstreckenden, im Takt der Bogen verarbeitenden Maschine drehbar antreibbaren Antriebswelle angeordnet.

Ein Ausführungsbeispiel der Neuerung ist in der Zeichnung dargestellt. Die einzige Figur der Zeichnung zeigt eine Draufsicht einer Seitenziehvorrichtung.

Die dargestellte Seitenziehvorrichtung ist in dem in Bogenförderrichtung 1 vorderen Bereich eines Anlegetischs 2 angeordnet. Sie besitzt einen Saugschlitten 3, der auf einem Saugrohr 4 bewegbar geführt ist, das zu einem fest auf dem Anlegetisch angeordneten Seitenanschlag 5 gerichtet ist.

Der Seitenanschlag 5 erstreckt sich in Bogenförderrichtung 1.

Der Saugschlitten 3 besitzt eine Saugfläche 6 mit einer Vielzahl von Saugöffnungen 7, wobei die Saugfläche 6 bündig mit der Oberfläche des Anlegetischs 2 ist.

Von einer das Saugrohr 4 umschließenden, mit ihrem einen Ende fest abgestützten Schraubendruckfeder 8, ist der Saugschlitten 3 zum Seitenanschlag 5 hin beaufschlagt.

An dem Saugschlitten 3 ist eine Kurvenrolle 9 um eine etwa in Bogenförderrichtung 1 sich erstreckende Drehachse 10 drehbar gelagert.

Auf einer sich quer zur Bogenförderrichtung 1 erstreckenden Antriebswelle 11, die im Takt einer Bogen verarbeitenden Maschine drehbar angetrieben wird, ist eine Antriebskurve 12 angeordnet, an der die Kurbelrolle 9 in Anlage ist und durch die der Saugschlitten 3 entgegen der Kraft der Schraubendruckfeder 8 von dem Seitenanschlag 5 wegbewegbar ist.

Der Saugschlitten 3 ist mit durchgezogener Line rechtwinklig und mit strichpunktierter Linie um einen von dem rechten Winkel zum Seitenanschlag 5 abweichenden spitzen Winkel zum Seitenanschlag 5 bewegbar dargestellt.

Über das Saugrohr 2 ist die Saugfläche 6 von ihrer Unterseite her mit Unterdruck beaufschlagbar, sodass ein ankommender Bogen von der Saugfläche 6 ertasst und durch den durch die Saugöffnungen 7 auf den Bogen wirkenden Unterdruck fest an der Saugfläche 6 gehalten wird.

Der Saugschlitten 3 ist in diesem Moment durch die Antriebskurve 12 in seine dargestellte, zum Seitenanschlag 5 entfernte Position verschoben.

Bei weiterer Drehung der Antriebswelle 11 und der Antriebskurve 12 kann sich der Saugschlitten 3 unter der Kraft der Schraubendruckfeder 8 zum Seitenanschlag 5 hin bewegen, wobei der Bogen mit zum Seitenanschlag 5 gezogen wird und dort zur Anlage gelangt.

Da bei großen Bogen der Saugschlitten 3 entsprechend der strichpunktierten Darstellung sich in einem von dem rechten Winkel abweichenden Winkel zum Seitenanschlag 5 bewegend eingestellt ist, wird der Bogen mit einer Bewegung gezogen, die eine wesentliche Komponente zum Seitenanschlag 5, aber auch eine Komponente in Bogenförderrichtung 1 besitzt. Damit ist es trotz der Massenträgheit des Bogens möglich, dass der Bogen in seiner Gesamtheit korrekt seitenausgerichtet wird und auch noch sicher an nicht dargestellten Vorderanschlägen mit seiner Vorderkante in Anlage ist.

### Bezugszeichenliste

- 1: Bogenförderrichtung
- 2: Anlegetisch
- 3: Saugschlitten
- 4: Saugrohr
- 5: Seitenanschlag
- 6: Saugfläche
- 7: Saugöffnungen
- 8: Schraubendruckfeder
- 9: Kurvenrolle
- 10: Drehachse
- 11: Antriebswelle
- 12: Antriebskurve

## Patentansprüche

1. Seitenziehvorrichtung an einer Bogen verarbeitenden Maschine zur seitlichen Ausrichtung von in einem Bogenstrom unterschuppt oder einzeln auf einem Anlegetisch (2) einlaufenden Bogen, mit einem Saugschlitten (3), der eine unterdruckbeaufschlagbare Saugfläche (6) besitzt und der auf einer zu einem Seitenanschlag (5) gerichteten Führung bewegbar geführt ist, wobei durch die Saugfläche (6) der jeweils vorderste Bogen des Bogenstroms im Takt der Bogen verarbeitenden Maschine erfassbar und gegen den Seitenanschlag (5) ziehbar ist, derart dass die Führung in einem vom rechten Winkel abweichenden Winkel zum Seitenanschlag (5) gerichtet ist; und dass der Winkel ein spitzer Winkel ist, **dadurch gekennzeichnet,**
**dass** die Führung in unterschiedliche Winkel zum Seitenanschlag (5) einstellbar ist oder dass die Führung stufenlos in unterschiedliche Winkel zum Seitenanschlag (5) einstellbar ist.

2. Seitenziehvorrichtung nach Anspruch 1, **dadurch gekennzeichnet,**
**dass** sich die Saugfläche (6) in der Ebene des Änlegetischs (2) erstreckt.

3. Seitenziehvorrichtung nach einem der vorhergehenden Ansprüche,
**dadurch gekennzeichnet,**
**dass** in die Saugfläche (2) eine Vielzahl Saugöffnungen (7) münden.

4. Seitenziehvorrichtung nach einem der vorhergehenden Ansprüche,
**dadurch gekennzeichnet,**
**dass** der Saugschlitten (3) auf einem Saugrohr (4) bewegbar geführt ist, über das die Saugfläche (6) unterdruckbeaufschlagbar ist.

5. Seitenziehvorrichtung nach einem der vorhergehenden Ansprüche,
**dadurch gekennzeichnet,**
**dass** der Saugschlitten (3) zum Seitenanschlag (5) hin federbeaufschlagt ist und im Takt der Bogen verarbeitenden Maschine von dem Seitenanschlag (5) wegbewegbar antreibbar ist.

6. Seitenziehvorrichtung nach Anspruch 5,
**dadurch gekennzeichnet,**
**dass** der Saugschlitten (3) eine frei drehbare Kurvenrolle (9) besitzt, die um eine etwa in Bogenförderrichtung (1) sich erstreckende Drehachse (10) drehbar gelagert ist und die von einer um eine Achse im Takt der Bogen verarbeitenden Maschine drehbar antreibbaren Antriebskurve (12) den Saugschlitten (3) von dem Seitenanschlag (5) wegbewegbar beaufschlagbar ist.

7. Seitenziehvorrichtung nach Anspruch 6,
**dadurch gekennzeichnet,**
**dass** die Antriebskurve (12) auf einer sich quer zur Bogenförderrichtung (1) erstreckenden, im Takt der Bogen verarbeitenden Maschine drehbar antreibbaren Antriebswelle (11) angeordnet ist.

## Claims

1. Page pulling device on a sheet processing machine for the lateral orientation of sheets entering on a feeder table (2) in a shingled or individual sheet flow, with a suction slide (3) having a suction surface (6) that can be subjected to vacuum and which is moveably guided on a guide directed to a lateral stop (5), wherein through the suction surface (6) the respective front-most sheet of the sheet flow can be grasped in the cycle of the sheet processing machine and pulled against the lateral stop (5), in such a manner that the guide is directed to the lateral stop (5) at an angle deviating from the right angle; and that the angle is an acute angle, **characterized in**
**that** the guide is adjustable at different angles to the lateral stop (5) or that the guide is adjustable continuously at different angles to the lateral stop (5).

2. The page pulling device according to Claim 1,
**characterized in**
**that** the suction surface (6) extends in the plane of the feeder table (2).

3. The page pulling device according to any one of the preceding Claims,
**characterized in**
**that** a multiplicity of suction openings (7) lead into the suction surface (2).

4. The page pulling device according to any one of the preceding Claims,
**characterized in**
**that** the suction slide (3) is moveably guided on a suction tube (4), via which the suction surface (6) can be subjected to a vacuum.

5. The page pulling device according to any one of the preceding Claims,
**characterized in**
**that** the suction slide (3) is spring-loaded towards the lateral stop (5) and in the cycle of the sheet processing machine can be driven to move away from the lateral stop (5).

6. The page pulling device according to Claim 5,
**characterized in**
**that** the suction slide (3) has a freely rotatable cam roller (9) which is rotatably mounted about an axis of rotation (10) approximately extending in sheet conveying direction (1) and which can be loaded by a drive cam (12) that can be rotatably driven about an axis in the cycle of the sheet processing machine in a manner capable of moving the suction slide (3) away from the lateral stop (5).

7. The page pulling device according to Claim 6,
**characterized in**
**that** the drive cam (12) is arranged on a driveshaft (11) extending transversely to the sheet conveying direction (1) and rotatably driveable in the cycle of the sheet processing machine.

## Revendications

1. Dispositif de traction latérale sur une machine traitant des feuilles, destinée à l'alignement latéral de feuilles arrivant imbriquées ou individuellement sur une table de margeage (2) en un flux de feuilles, comportant un chariot d'aspiration (3) qui possède une surface d'aspiration pouvant être sollicitée par dépression (6) et qui est guidé de manière mobile sur un guide dirigé vers une butée latérale (5), la feuille située respectivement le plus à l'avant du flux de feuilles pouvant être détectée par la surface d'aspiration (6) à la cadence de la machine traitant les feuilles et tirée contre la butée latérale (5) de manière à ce que le guide soit dirigé suivant un angle divergeant de l'angle droit vers la butée latérale (5) et que l'angle est un angle aigu, **caractérisé en ce que**
le guide est réglable à des angles différents par rapport à la butée latérale (5) ou que le guide est réglable progressivement à des angles différents par rapport à la butée latérale (5).

2. Dispositif de traction latérale selon la revendication 1,
**caractérisé en ce que**
la surface d'aspiration (6) s'étend dans le plan de la table de margeage (2).

3. Dispositif de traction latérale selon une des revendications précédentes,
**caractérisé en ce que**
une multitude d'orifices d'aspiration (7) débouchent dans la surface d'aspiration (2).

4. Dispositif de traction latérale selon une des revendications précédentes,
**caractérisé en ce que**
le chariot d'aspiration (3) est guidé de manière mobile sur un tuyau d'aspiration (4) par lequel la surface d'aspiration (6) peut être sollicitée par dépression.

5. Dispositif de traction latérale selon une des revendications précédentes,
**caractérisé en ce que**
le chariot d'aspiration (3) est sollicité par ressort en direction de la butée latérale (5) et peut être entraîné à la cadence de la machine traitant les feuilles de manière à l'éloigner de la butée latérale (5).

6. Dispositif de traction latérale selon la revendication 5,
**caractérisé en ce que**
le chariot d'aspiration (3) possède un galet de came (9) pouvant tourner librement qui s'appuie en rotation autour d'un axe de rotation (10) s'étendant approximativement dans le sens de convoyage des feuilles (1) et que la came motrice (12) pouvant être entraînée en rotation autour d'un axe à la cadence de la machine traitant les feuilles peut solliciter le chariot d'aspiration (3) de manière à l'éloigner de la butée latérale (5).

7. Dispositif de traction latérale selon la revendication 6,
**caractérisé en ce que**
la came motrice (12) est disposée sur un arbre moteur (11) s'étendant transversalement par rapport au sens de convoyage des feuilles (1) et pouvant être entraîné en rotation à la cadence de la machine traitant les feuilles.
